# EUROPÄISCHE PATENTANMELDUNG

(11) **EP 3 473 525 A1**
(43) Veröffentlichungstag der Anmeldung: **24.04.2019**
(21) Anmeldenummer: 18199487.2
(22) Anmeldetag: 10.10.2018
(51) Int. Cl.: B61L 25/02, B61L 23/04

(54) **VERFAHREN ZUR ERMITTLUNG EINER AKTUELLEN ORTSINFORMATION EINES FAHRZEUGS, VERFAHREN ZUR WIEDERAUFNAHME EINES ÜBERWACHTEN BETRIEBSZUSTANDS EINES DURCH EIN ELEKTRONISCHES STEUERUNGSSYSTEM ZU ÜBERWACHENDEN FAHRZEUGS, SICHERUNGSSYSTEM**

(30) Priorität: 18.10.2017 DE 102017218589
(71) Anmelder: Thales Management & Services Deutschland GmbH, 71254 Ditzingen (DE)
(72) Erfinder: WALLNER, Christian, 71263 Weil der Stadt (DE)
(74) Vertreter: Kohler Schmid Möbus Patentanwälte

(57) **Zusammenfassung**

Ein Verfahren zur Ermittlung einer aktuellen Ortsinformation eines Fahrzeugs (1), welches sich in einem Betriebszustand, und in einem Parkzustand befinden kann, ist dadurch gekennzeichnet, dass das Verfahren folgende Verfahrensschritte umfasst:
• vor Verlassen des Betriebszustands: Aufnahme eines ersten Bildes eines Umgebungsabschnitts, insbesondere des Untergrundes, mittels einer am oder im Fahrzeug (1) angeordneten bildgebenden Einrichtung (2) zu einem ersten Aufnahmezeitpunkt t1 und Ermittlung einer zum ersten Aufnahmezeitpunkt t1 gültigen Ortsinformation I1;
• nach Wiederaufnahme des Betriebszustands: Aufnahme eines weiteren Bildes bei unveränderter Einstellung der bildgebenden Einrichtung (2);
• Vergleich des ersten Bildes mit dem weiteren Bild mittels einer Vergleichseinrichtung (4); und
• falls das erste mit dem weiteren Bild übereinstimmt: Übernahme zum ersten Aufnahmezeitpunkt t1 gültigen Ortsinformation I1 als aktuelle Ortsinformation.

Hierdurch kann auf einfache Weise detektiert werden kann, ob ein Fahrzeug im Parkzustand bewegt worden ist.

## Beschreibung

Die Erfindung betrifft ein Verfahren zur Ermittlung einer aktuellen Ortsinformation eines Fahrzeugs, welches sich in einem Betriebszustand und in einem Parkzustand befinden kann. Die Erfindung betrifft auch ein Verfahren zur Wiederaufnahme eines überwachten Betriebszustands eines durch ein elektronisches Steuerungssystem zu überwachenden Fahrzeugs, insbesondere eines Schienenfahrzeuges, wobei dem elektronischen Steuerungssystem eine aktuelle Ortsinformation bezüglich des zu überwachenden Fahrzeugs zur Verfügung gestellt wird. Ein solches Verfahren ist bekannt aus EP 2 502 800 A1.

In einem Schienenverkehrsnetz sind die Schienenfahrzeuge (wie z.B. Züge oder ein einzelnes Triebfahrzeug), die in dem Verkehrsnetz in Betrieb sind, oftmals in ein zentrales elektronisches **Steuerungssystem**, bspw. ETCS, zur Verkehrskoordination eingebunden, welches den Schienenfahrzeugen die Genehmigung erteilt (oder verweigert), bestimmte Gleisabschnitte zu benutzen. Ähnliche elektronische **Steuerungssysteme** sind auch für andere Fahrzeuge bekannt, z.B. automatische Beladesystem in Containerhäfen.

Um vom elektronischen Steuerungssystem überwacht und gesteuert zu werden (überwachter Betriebszustand), muss das Fahrzeug im elektronischen Steuerungssystem eingeloggt (angemeldet) sein.

Die über ein elektronisches Steuerungssystem gesteuerten Fahrzeuge sind jedoch im Allgemeinen nicht die ganze Zeit über in Betrieb, sondern werden zu verschiedenen Gelegenheiten, z.B. über Nacht, geparkt. Dazu wird das Fahrzeug aus sicherheits- und energietechnischen Gründen stromlos geschaltet (Parkzustand - NP (no power)) und sind somit aus dem elektronischen Steuerungssystem ausgeloggt (abgemeldet). Um wieder in einen überwachten Betriebszustand zu gelangen, muss das Fahrzeug erneut in das Steuerungssystem eingeloggt werden. Dazu ist es insbesondere notwendig, aktuelle Angaben bzgl. der aktuellen Position des Fahrzeugs (aktuelle Ortsinformation) an das Steuerungssystem zu übermitteln.

Das elektronische Steuerungssystem muss bei der Koordination des Verkehrs höchst sicher sein, da Fehler zu Kollisionen von Zügen führen können, bei denen Personen möglicherweise verletzt werden können. Daher müssen auch die Angaben über die Schienenfahrzeuge, die in dem Verkehrsnetz in Betrieb sind, insbesondere die aktuelle Ortsinformation, ebenfalls höchst sicher sein.

Um eine zuverlässige Ortsinformation zu erhalten, muss daher zunächst die Position des Fahrzeugs bestimmt werden, bspw. mittels GPS oder durch Passieren einer Positionsmarke (Tag, Balise, ..). Das Einloggen eines Fahrzeuges in ein elektronisches Steuerungssystem ist daher ein komplex und erfordert Zeit, während dem das Fahrzeug nur in einem Modus mit limitierten Geschwindigkeiten und limitierter Fahrzeugüberwachung betrieben werden kann. Das wiederum erlaubt nur eine geringe Fahrzeugdichte auf den entsprechenden Streckenabschnitten.

Wenn ein Schienenfahrzeug sich seit seiner letzten Abmeldung nicht bewegt hat, kann das Anmeldeverfahren vereinfacht werden, da die Angaben über das Schienenfahrzeug, die in dem zentralen Elektroniksystem bereits vorhanden sind, erneut verwendet werden können. ETCS Level 2 stellt beispielsweise ein vereinfachtes Anmeldeverfahren bereit, wenn eine Bewegung seit der letzten Abmeldung ausgeschlossen werden kann.

Um dieses vereinfachte Anmeldeverfahren zu verwenden, muss jedoch eine höchst zuverlässige Bewegungserkennung bereitgestellt werden.

EP 2 502 800 A1 offenbart ein Verfahren bei dem ein Schaltgerät vorgesehen ist mit Halteabschnitten und Nicht-Halteabschnitten. Wenn sich das Fahrzeug bewegt, wird ein magnetisches Anzeigeelement von einem Bereich eines Halteabschnitts, in dem das Anzeigeelement aufgrund der magnetischen Anziehungskraft gehalten wird, in einen Bereich eines Nichthalteabschnitte gebracht und verändert aufgrund der Gravitation seine Position. Das in EP 2 502 800 A1 beschriebene Verfahren benötigt zwar keinen Strom, die Vorrichtung, die dazu benötigt wird, ist jedoch mechanisch sehr aufwändig, insbesondere wenn ein hohes Sicherheitsniveau (SIL4) erreicht werden soll.

### Aufgabe der Erfindung

Es ist daher Aufgabe der Erfindung, ein Verfahren zur Ermittlung einer aktuellen Ortsinformation eines Fahrzeugs, ein Verfahren zur Wiederaufnahme eines überwachten Betriebszustands eines durch ein elektronisches Steuerungssystem zu überwachenden Fahrzeugs sowie ein Sicherungssystem vorzuschlagen, mit dem auf einfache Weise detektiert werden kann, ob ein Fahrzeug im Parkzustand bewegt worden ist.

### Beschreibung der Erfindung

Diese Aufgabe wird erfindungsgemäß gelöst durch ein Verfahren zur Ermittlung einer aktuellen Ortsinformation gemäß Anspruch 1, einem Verfahren zur Wiederaufnahme eines überwachten Betriebszustand eines durch ein elektronisches Steuerungssystem zu überwachenden Fahrzeugs gemäß Anspruch 2 und einem Sicherungssystem gemäß Anspruch 8 gelöst.

Das erfindungsgemäße Verfahren zur Ermittlung einer aktuellen Ortsinformation umfasst folgende Verfahrensschritte:
- vor Verlassen des Betriebszustands: Aufnahme eines ersten Bildes eines Umgebungsabschnitts, insbesondere des Untergrundes, mittels einer am oder im Fahrzeug angeordneten bildgebenden Einrichtung zu einem ersten Aufnahmezeitpunkt t1 und Ermittlung einer zum ersten Aufnahmezeitpunkt t1 gültigen Ortsinformation I1;;
- nach Wiederaufnahme des Betriebszustands: Aufnahme eines weiteren Bildes bei unveränderter Einstellung der bildgebenden Einrichtung;
- Vergleich des ersten mit dem weiteren Bild mittels einer Vergleichseinrichtung; und
- falls das erste mit dem weiteren Bild übereinstimmt: Übernahme zum ersten Aufnahmezeitpunkt t1 gültigen Ortsinformation I1 als aktuelle Ortsinformation

Im Betriebszustand wird das Fahrzeug mit Strom versorgt, so dass es sich bei einem elektronischen Steuerungssystem anmelden kann, um in einen vom elektronischen Steuerungssystem überwachten Betriebszustand versetzt zu werden. Im Parkzustand wird das Fahrzeug nicht mit Strom versorgt (Parkzustand). Vor den Übergang in den Parkzustand können zuverlässige Ortsinformation ermittelt werden, bspw. durch GPS-Ortung und/oder durch Überfahren von Balisen. Diese Informationen werden in einer Speichereinrichtung hinterlegt.

Das weitere Bild wird (nach Wiederaufnahme des Betriebszustands) bei unveränderter Einstellung der bildgebenden Einrichtung (gleiche Position im/am Fahrzeug, gleiche Ausrichtung wie bei Aufnahme des ersten Bildes vor Verlassen des Betriebszustands) aufgenommen, so dass - vorausgesetzt das Fahrzeug hat sich nicht bewegt - in beiden Fällen derselbe Umgebungsabschnitt abgebildet wird. Vorzugsweise wird als Umgebungsabschnitt ein Teil der Umgebung ausgewählt, der zumindest ein unbewegliches Teil (Referenzobjekt) enthält, so dass sich auch z.B. bei windiger Witterung keine Änderungen bzgl. des Referenzobjekt ergeben, die fälschlicherweise auf eine Bewegung des Fahrzeugs hinweisen könnten.

Zur Bestimmung, ob eine Kaltbewegung des Fahrzeugs stattgefunden hat oder nicht, werden die beiden Bilder mittels der Vergleichseinrichtung miteinander verglichen. Eine Übereinstimmung ist insbesondere dann gegeben, wenn ein zuvor festgelegtes Referenzmuster / eine zuvor festgelegte Referenztopologie auf beiden Bildern identische Charakteristika (Flächen, Kanten, Objekte, Oberflächenbeschaffenheit, ...) aufweisen.

Die Erfindung betrifft auch ein Verfahren zur Wiederaufnahme eines überwachten Betriebszustands eines durch ein elektronisches Steuerungssystem zu überwachenden Fahrzeugs. Dabei wird erfindungsgemäß die aktuelle Ortsinformation, die dem elektronischen Steuerungssystem zur Verfügung gestellt wird, um das Fahrzeug in den überwachten Betriebszustand zu versetzen (also zum Einloggen in das elektronische Steuerungssystem), mittels des zuvor beschriebenen Verfahrens ermittelt.

Im überwachten Betriebszustand ist das Fahrzeug im zentralen Elektroniksystem angemeldet und wird von diesem überwacht und/oder gesteuert. Befindet sich das Fahrzeug in einem nicht sicherungstechnisch überwachten Betriebszustand und wird bewegt (aus eigenem Antrieb oder aber auch geschleppt oder geschoben) ermöglicht das oben beschriebenen Verfahren, solche (im nicht überwachten Betriebszustand) erfolgten Bewegungen (Kaltbewegungen) zu detektieren und zu erkennen.

Bei einer bevorzugten Variante wird das Fahrzeug (nach Wiederaufnahme des Betriebszustands) ohne weitere Ortsbestimmung mit der zuletzt im überwachten Zustand ermittelten Ortsinformation in den vom elektronischen Steuerungssystem überwachten Zustand versetzt, wenn der Vergleich ergibt, dass das weitere Bild mit dem ersten Bild übereinstimmt. Da durch den erfindungsgemäßen Bildvergleich eine Kaltbewegung des Fahrzeugs ausgeschlossen werden kann, kann die zuletzt im überwachten Betriebsmodus ermittelte (und im Steuerungssystem hinterlegte) Ortsinformation als aktuelle Ortsinformation zum Einloggen in das elektronische Steuerungssystem verwendet werden. Das Einloggen in das elektronische Steuerungssystem kann somit sehr schnell erfolgen, so dass innerhalb einer kurzen Zeit eine große Fahrzeugsichte auf den entsprechenden Streckenabschnitten realisiert werden kann.

Vorzugsweise wird das Fahrzeug in einem eingeschränkten Betriebsmodus betrieben, wenn der Vergleich ergibt, dass das weitere Bild nicht mit dem ersten Bild übereinstimmt. Im eingeschränkten Betriebsmodus kann das Fahrzeug nur mit limitierter Geschwindigkeit und mit limitierter sicherungstechnischer Überwachung bewegt werden, solange bis sichere Ortsinformationen bzgl. des Fahrzeugs vorliegen, z.B. durch Überfahren einer Positionsmarke (Tag, Balise, ..). Erst dann ist ein Einloggen in das automatische Steuerungssystem möglich. Auf diese Weise wird sichergestellt, dass das Fahrzeug, falls notwendig, manuell abgebremst werden kann.

Vorzugsweise handelt es sich bei dem Fahrzeug um ein spurgebundenes Fahrzeug, insbesondere um ein Schienenfahrzeug, bspw. einen Zug oder ein Triebfahrzeug für einen Zug. Das erfindungsgemäße Verfahren kann aber auch bei anderen autonom betriebenen Fahrzeugen (z.B. automatische Beladesysteme in Containerhäfen) eingesetzt werden.

Der abgebildete Umgebungsabschnitt umfasst vorzugsweise einen Teil eines Gleisbettes. Da sich das Gleisbett nicht verändert innerhalb eines Deaktivierungszeitraums eines Zugs, eignet es sich als Referenzobjekt, anhand dessen beurteilt werden soll, ob eine Kaltbewegung des Zuges stattgefunden hat.

Bei einer besonders bevorzugten Variante handelt es sich bei dem automatischen Steuerungssystem um ETCS.

Die Erfindung betrifft auch ein Sicherungssystem mit einem Fahrzeug, insbesondere einem Schienenfahrzeug, mit einer am Fahrzeug montierten bildgebenden Einrichtung, einer Speichereinrichtung und einer Vergleichseinrichtung, die dazu eingerichtet ist, von der bildgebenden Einrichtung erzeugte Bilder miteinander zu vergleichen und mit einem elektronischen Steuerungssystem, insbesondere ETCS, wobei die Vergleichseinrichtung mit dem elektronischen Steuerungssystem, verbunden ist.

Vorzugsweise ist das erfindungsgemäße Sicherungssystem dazu eingerichtet, das zuvor beschriebene Verfahren durchzuführen. Die bildgebende Einrichtung, mit der vor Verlassen des Betriebszustands und nach Wiederaufnahme des Betriebszustands jeweils ein Bild des Umgebungsabschnittes aufgenommen wird, kann innerhalb oder außerhalb am Fahrzeug montiert sein. Entscheidend ist, dass die bildgebende Einrichtung so ausgerichtet ist, dass ein Bild eines Ausschnittes von der Umgebung, in der sich das Fahrzeug befindet, erzeugt werden kann.

Die Vergleichseinrichtung ist dazu eingerichtet, ein Referenzobjekt festzulegen und anhand des Referenzobjekts einen Bildvergleich durchzuführen.

Bei einer speziellen Ausführungsform umfasst die bildgebende Einrichtung eine Kamera. Diese Ausführungsform eignet sich, um 2D-Bilder miteinander zu vergleichen.

Alternativ oder zusätzlich kann die bildgebende Einrichtung einen 3D-Scanvorrichtung umfassen, insbesondere einen Laserscanner, einen Ultraschallscanner, einen Röntgenscanner, oder einen Radarscanner. Auf diese Weise kann auch die Topologie der Umgebung mit einbezogen werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt den Ablauf des erfindungsgemäßen Verfahrens.
- Fig. 2: zeigt einen schematischen Aufbau einer speziellen Ausführungsform des erfindungsgemäßen Sicherungssystems, bei dem Speicher- und Vergleichseinrichtung innerhalb des Fahrzeugs angeordnet sind
- Fig. 3: zeigt einen schematischen Aufbau einer alternativen Ausführungsform des erfindungsgemäßen Sicherungssystems, bei dem die Vergleichseinrichtung außerhalb des Fahrzeugs angeordnet ist.

Ein durch ein elektronisches Steuerungssystem gesteuertes Fahrzeug **1** kann sich in einem Betriebszustand, in dem es mit Strom versorgt wird und in einem Parkzustand, in dem es nicht mit Strom versorgt wird, befinden. Befindet sich das Fahrzeug im Betriebszustand, kann es durch Einloggen in ein elektronisches Steuerungssystem **7** in einen (vom elektronischen Steuerungssystem 7) überwachten Betriebszustand gebracht werden.

Zum Überführen des Fahrzeugs 1 in den überwachten Betriebszustand benötigt das elektronische Steuerungssystem 7 eine aktuelle Ortsinformation bezüglich des Fahrzeugs 1 (Angabe, wo sich das Fahrzeug 1 befindet). Vor dem ersten Einloggen in das elektronische Steuerungssystem 7 muss diese aktuelle Ortsinformation (Start-Ortsinformationen) zunächst ermittelt werden, z.B. durch Überfahren einer Balise oder mittels GPS). Während sich das Fahrzeug 1 im überwachten Betriebszustand befindet, werden immer wieder Ortsinformationen ermittelt, um eine sichere Steuerung des Fahrzeugs zu ermöglichen, wobei die zuletzt ermittelte Ortsinformation jeweils die aktuelle Ortsinformation darstellt.

Das erfindungsgemäße Verfahren betrifft ein Verfahren zur vereinfachten/beschleunigten Wiederaufnahme des überwachten Betriebszustand des Fahrzeugs 1 durch das elektronische Steuerungssystem 7, nachdem das Fahrzeug 1 zwischenzeitlich aus dem elektronischen Steuerungssystem 7 ausgeloggt und sich im Parkzustand befunden hat.

**Fig. 1** zeigt die wesentlichen Verfahrensschritte des erfindungsgemäßen Verfahrens. Bevor das Fahrzeug 1 stromlos geschaltet wird (Parkzustand) wird gemäß dem erfindungsgemäßen Verfahren zu einem ersten Aufnahmezeitpunkt t1 von einer am Fahrzeug 1 montierten bildgebenden Einrichtung **2** ein erstes Bild von der Umgebung, in der sich das Fahrzeug 1 befindet, aufgenommen und in einer Speichereinrichtung **3** abgespeichert. Darüber hinaus wird die für den ersten Aufnahmezeitpunkt **t1** gültige Ortsinformation **I1** abgespeichert. Nach Wiederaufnahme des (zunächst nicht überwachten) Betriebszustands (Start of Mission) wird von der bildgebenden Einrichtung **2** zu einem zweiten Aufnahmezeitpunkt **t2** ein weiteres Bild mit der gleichen Ausrichtung der bildgebenden Einrichtung 2 relativ zum Fahrzeug 1 aufgenommen. Beide Bilder werden einer Vergleichseinrichtung **4** zur Verfügung gestellt, welche die beiden Bilder miteinander vergleicht und das Vergleichsergebnis an ein Steuerungsgerät **5**, z.B. an einen ETCS-Fahrzeugrechner (European Vital Computer) des elektronischen Steuerungssystems 7 übermittelt, in dem vorzugsweise auch die für den ersten Aufnahmezeitpunkt t1 gültige Ortsinformation I1 abgespeichert ist. Darüber hinaus kann das Steuerungsgerät 5 die Speichereinrichtung 3 umfassen (nicht dargestellt). Ergibt das Vergleichsergebnis, dass sich das Fahrzeug 1 in der Zeit zwischen den Aufnahmen der beiden Bilder nicht bewegt hat, loggt das Steuerungsgerät 5 das Fahrzeug bei einer zentralen Einrichtung **6** des elektronischen Steuerungssystems 7, z.B. einer Streckenzentrale, durch Übermittlung der zum ersten Aufnahmezeitpunkt t1 gültigen aktuellen Ortsinformation I1, ein und bringt damit das Fahrzeug 1 in den überwachten Betriebszustand. Die zum ersten Aufnahmezeitpunkt t1 gültige aktuelle Ortsinformation I1 wird also dem Steuerungssystem als aktuelle Ortsinformation übermittelt.

Ergibt der Vergleich, dass das Fahrzeug, während es sich im Parkzustand befunden hat, bewegt wurde, wird das Fahrzeug zunächst in einem eingeschränkten (nicht überwachten) Betriebszustand weiter betrieben und so bald wie möglich die Position des Fahrzeugs neu bestimmt (aktuelle Ortsinformation).

**Fig. 2** zeigt eine Ausführungsform eines erfindungsgemäßen Sicherungssystems, bei der sich die Speichereinrichtung 3 und Vergleichseinrichtung 4 im Fahrzeug 1 befinden. Dies hat den Vorteil, dass die Auswertung der Bilddaten direkt vor Ort durchgeführt werden kann. Die Vergleichseinrichtung ist in den gezeigten Beispielen (Fig.2, Fig. 3) außerhalb des elektronischen Steuerungssystems 7 dargestellt, kann aber auch Teil des elektronischen Steuerungssystems 7 sein.

**Fig. 3** zeigt eine Ausführungsform, bei der die Speichereinrichtung 3 in der Vergleichseinrichtung 4 integriert ist. Speichereinrichtung 3 und Vergleichseinrichtung 4 hier also einen funktionalen Building Block bildet. In der in Fig. 3 gezeigten Ausführungsform sind Speichereinrichtung 3 und Vergleichseinrichtung 4 außerhalb des Fahrzeugs angeordnet und können daher als zentrale Speicher/Vergleichseinrichtung verwendet werden, die die Daten von mehreren Fahrzeugen verarbeitet. Die Kamera ist bei dem in Fig. 3 gezeigten Ausführungsform innerhalb des Fahrzeugs angeordnet. Hierbei muss allerdings sichergestellt werden, dass die Kamera (gegebenenfalls mittels optischer Elemente) so ausgerichtet ist, dass sie einen Umgebungsabschnitt abbilden kann.

### Bezugszeichenliste

- 1: Fahrzeug
- 2: bildgebende Einrichtung
- 3: Speichereinrichtung
- 4: Vergleichseinrichtung
- 5: Steuerungsgerät
- 6: zentrale Einrichtung des elektronischen Steuerungssystems
- 7: elektronisches Steuerungssystem

## Patentansprüche

1. Verfahren zur Ermittlung einer aktuellen Ortsinformation eines Fahrzeugs (1), welches sich in einem Betriebszustand, und in einem Parkzustand befinden kann,
**dadurch gekennzeichnet, dass** das Verfahren folgende Verfahrensschritte umfasst:
• vor Verlassen des Betriebszustands: Aufnahme eines ersten Bildes eines Umgebungsabschnitts, insbesondere des Untergrundes, mittels einer am oder im Fahrzeug (1) angeordneten bildgebenden Einrichtung (2) zu einem ersten Aufnahmezeitpunkt t1 und Ermittlung einer zum ersten Aufnahmezeitpunkt t1 gültigen Ortsinformation I1;
• nach Wiederaufnahme des Betriebszustands: Aufnahme eines weiteren Bildes bei unveränderter Einstellung der bildgebenden Einrichtung (2);
• Vergleich des ersten Bildes mit dem weiteren Bild mittels einer Vergleichseinrichtung (4); und
• falls das erste mit dem weiteren Bild übereinstimmt: Übernahme zum ersten Aufnahmezeitpunkt t1 gültigen Ortsinformation I1 als aktuelle Ortsinformation.

2. Verfahren zur Wiederaufnahme eines überwachten Betriebszustands eines durch ein elektronisches Steuerungssystem (7) zu überwachenden Fahrzeugs (1), insbesondere eines Schienenfahrzeuges,
wobei dem elektronischen Steuerungssystem (7) eine aktuelle Ortsinformation bezüglich des zu überwachenden Fahrzeugs (1) zur Verfügung gestellt wird,
**dadurch gekennzeichnet,**
**dass** die aktuelle Ortsinformation mittels eines Verfahrens gemäß Anspruch 1 ermittelt wird.

3. Verfahren nach Anspruch 2, **dadurch gekennzeichnet, dass** das Fahrzeug (1) ohne weitere Ortsbestimmung mit der zuletzt im überwachten Betriebszustand ermittelten Ortsinformation in den vom elektronischen Steuerungssystem (7) überwachten Betriebszustand versetzt wird, wenn der Vergleich ergibt, dass das erste mit dem weiteren Bild übereinstimmen.

4. Verfahren nach Anspruch 2 oder 3, **dadurch gekennzeichnet, dass** das Fahrzeug (1) in einem eingeschränkten Betriebsmodus betrieben wird, wenn der Vergleich ergibt, dass das erste nicht mit dem weiteren Bild übereinstimmen.

5. Verfahren nach einem der vorhergehenden Ansprüche, **dadurch gekennzeichnet, dass** es sich bei dem Fahrzeug (1) um ein spurgebundenes Fahrzeug (1), insbesondere einen Zug oder ein Triebfahrzeug für einen Zug handelt.

6. Verfahren nach Anspruch 5, **dadurch gekennzeichnet, dass** der abgebildete Umgebungsabschnitt ein Teil eines Gleisbettes umfasst.

7. Verfahren nach einem der Ansprüche 2 bis 6, **dadurch gekennzeichnet, dass** es sich bei dem automatischen Steuerungssystem um ETCS handelt.

8. Sicherungssystem mit einem Fahrzeug (1), insbesondere einem spurgebundenen Fahrzeugs (1), mit einer am Fahrzeug (1) montierten bildgebenden Einrichtung (2), einer Speichereinrichtung (3) und einer Vergleichseinrichtung (4), die dazu eingerichtet ist, von der bildgebenden Einrichtung (2) erzeugte Bilder miteinander zu vergleichen, wobei die Vergleichseinrichtung (4) mit dem elektronischen Steuerungssystem (7) verbunden ist.

9. Sicherungssystem nach Anspruch 8, **dadurch gekennzeichnet, dass** es dazu eingerichtet ist, das Verfahren nach einem der Ansprüche 1 bis 7 durchzuführen.

10. Sicherungssystem nach einem der Ansprüche 8 bis 9, **dadurch gekennzeichnet, dass** die bildgebende Einrichtung (2) eine Kamera umfasst.

11. Sicherungssystem nach einem der Ansprüche 8 bis 10, **dadurch gekennzeichnet, dass** die bildgebende Einrichtung (2) einen 3D-Scannvorrichtung umfasst, insbesondere einen Laserscanner, einen Ultraschallscanner, einen Röntgenscanner, oder einen Radarscanner.
